# EUROPÄISCHE PATENTANMELDUNG

(11) **EP 4 786 719 A1**
(43) Veröffentlichungstag der Anmeldung: **05.08.2026**
(21) Anmeldenummer: 25155560.3
(22) Anmeldetag: 03.02.2025
(51) Int. Cl.: E05F 1/12

(54) **SCHARNIER FÜR EINE EINEN RAHMEN AUFWEISENDE SCHUTZVORRICHTUNG UND SCHUTZVORRICHTUNG MIT EINEM SCHARNIER**

(71) Anmelder: bash-tec GmbH, 57299 Burbach-Holzhausen (DE)
(72) Erfinder: Widas, Pikis, 57299 Burbach-Holzhausen (DE); Steffen Ginsberg, 57299 Burbach-Holzhausen (DE); van Leeuwen, Ritske, 57299 Burbach-Holzhausen (DE)
(74) Vertreter: Feucker, Max Martin

(57) **Zusammenfassung**

Die Erfindung betrifft ein Scharnier (1) für eine einen Rahmen (2) aufweisende Schutzvorrichtung und eine (Insekten-)Schutzvorrichtung mit einem solchen Scharnier (1). Das Scharnier (1) umfasst ein erstes Scharnierteil (3), ein zweites Scharnierteil (4), welches relativ zu dem ersten Scharnierteil um eine gemeinsame Drehachse (5) verdrehbar ist, eine zwischen dem ersten Scharnierteil (3) und dem zweiten Scharnierteil (4) mit einer Rückstellkraft wirkenden Rückstellfeder (6), wobei die Rückstellkraft der Rückstellfeder (6) stufenlos einstellbar ist.

## Beschreibung

Die vorliegende Erfindung bezieht sich auf ein Scharnier für eine Schutzvorrichtung mit einem Rahmen. Insbesondere betrifft die Erfindung ein Scharnier, das ein erstes und ein zweites Scharnierteil umfasst, die relativ zueinander um eine gemeinsame Drehachse verdrehbar sind, wobei eine Rückstellfeder zwischen den Scharnierteilen wirkt.

Die Erfindung betrifft insbesondere eine Schutzvorrichtung, die neben dem Rahmen bevorzugt ein insbesondere textiles Flächengebilde aufweist, welches von dem Rahmen aufgespannt ist. Das textile Flächengebilde kann hierzu in geeigneter und bereits bekannter Weise an dem Rahmen festgelegt sein. Das textile Flächengebilde kann als Insektenschutzgewebe, Sonnenschutzgewebe, Sichtschutzgewebe, Pollenschutzgewebe und/oder ähnliches Gewebe/Gewirke ausgebildet sein. Bei der Schutzvorrichtung kann es sich also um eine Insektenschutzvorrichtung, Sonnenschutzvorrichtung, Sichtschutz- und/oder Pollenschutzvorrichtung handeln. Der insbesondere rechteckige Rahmen einer solchen Schutzvorrichtung weist häufig vier Rahmenstreben auf, wobei benachbarte Rahmenstreben in einem rechten Winkel zueinander angeordnet sind. Die Rahmenstreben können dabei jeweils aus einer oder mehreren, insbesondere teleskopierbar zu einander verschiebarer Profilleiste aus Metall oder Kunststoff bestehen, wobei Profilleisten benachbarter Rahmenstreben über einen Eckverbinder miteinander verbunden sind. Wenn die Schutzvorrichtung zum Abdecken einer Türöffnung ausgebildet ist, kann die Schutzvorrichtung in vertikaler Richtung wesentlich größer ausgebildet sein als in horizontaler Richtung. In diesem Fall kann die Schutzvorrichtung zusätzlich zu einer oberen horizontalen Rahmenstrebe und einer unteren horizontalen Rahmenstrebe eine mittlere horizontale Rahmenstrebe aufweisen, die die beiden vertikalen Rahmenstreben miteinander verbindet. Dabei können die vertikalen Rahmenstreben mittels sogenannter Mittelverbinder mit der mittleren horizontalen Rahmenstrebe verbunden sein. Alternativ kann der Rahmen aus genau einem Teil (beispielsweise aus einem Stab) gebogen sein.

Mit der Schutzvorrichtung wird in der Regel eine (Gebäude-)Öffnung verschlossen, die von einer Einfassung begrenzt ist. Bei der die Öffnung begrenzenden Einfassung kann es sich beispielsweise um einen Türrahmen handeln, an dem zusätzlich zu der Schutzvorrichtung ein Türblatt schwenkbar angebracht ist. In diesem Fall handelt es sich bei der Öffnung um die Türöffnung. Bei der die Öffnung umrandenden Einfassung kann es sich auch um einen Fensterrahmen handeln, an dem zusätzlich zu der Schutzvorrichtung ein Fensterflügel schwenkbar angebracht ist. Bei der Öffnung handelt es sich in diesem Fall um die Fensteröffnung. Bei der Öffnung kann es sich aber auch um eine andersartige Öffnung in einem Gebäude handeln. Zudem kann die Öffnung in einem Fahrzeug oder einem Wohnwagen ausgebildet sein. Bei der Öffnung kann es sich beispielsweise um die Türöffnung eines Caravans, wie Wohnmobil oder Wohnwagen, handeln.

Im Falle der Ausbildung der Schutzvorrichtung als Insektenschutztür ist es bekannt, den Rahmen der Schutzvorrichtung mittels Scharnieren an einem Türrahmen zu befestigen, so dass die Schutzvorrichtung zwischen einer die Türöffnung verschließenden Schließstellung und einer die Türöffnung freigebenden Öffnungsstellung verschwenkt werden kann. Die Scharniere bilden somit eine Art Halteeinrichtung, mit der die Schutzvorrichtung an der Einfassung gehaltert ist. Auf dem Gebiet der Scharniere für Schutzvorrichtungen ist es bekannt, dass diese Vorrichtungen eine Rückstellfeder umfassen, die eine Rückstellkraft auf das Scharnier ausübt, um eine selbstschließende Funktion zu gewährleisten. Bekannte Systeme umfassen typischerweise Scharniere mit fest eingestellten Rückstellfedern, die eine konstante Rückstellkraft bieten. Diese Systeme sind in ihrer Anwendung jedoch eingeschränkt, da die Rückstellkraft nicht an unterschiedliche Anforderungen oder Bedingungen angepasst werden kann. Beispielsweise kann eine stärkere Rückstellkraft erforderlich sein, um eine schwerere Tür zu schließen, während eine leichtere Rückstellkraft für eine kleinere oder leichtere Tür ausreicht. Zudem kann der Endanwender je nach Anwendungsfall unterschiedliche Rückstellkräfte wünschen.

Gemäß bekannter Technik sind einige Scharniere mit einstellbaren Rückstellfedern ausgestattet, jedoch erfordert die Anpassung der Rückstellkraft oft den Austausch der Feder oder den Einsatz zusätzlicher Werkzeuge, was den Einstellvorgang umständlich und zeitaufwendig macht. Darüber hinaus kann die Präzision der Einstellung begrenzt sein, was zu ungenauen oder ungleichmäßigen Rückstellkräften führt. Ein solches Scharnier ist beispielsweise aus DE 10 2011 078 754 B4 bekannt, bei welchem die Rückstellkraft in diskreten Schritten eingestellt werden kann. Trotz der beträchtlichen Fortschritte auf dem Gebiet der Scharniere für Schutzvorrichtungen besteht nach wie vor ein Bedarf an Scharnieren, die eine einfache und präzise Einstellung der Rückstellkraft ermöglichen, ohne dass der Austausch von Komponenten erforderlich ist.

Es ist eine Aufgabe der vorliegenden Erfindung, ein Scharnier bereitzustellen, das einen oder mehrere der Nachteile der bekannten Scharniere überwindet, und insbesondere ein Scharnier bereitzustellen, welches präzise einstellbar ist.

Eine Lösung für die vorgenannte Aufgabe wird durch ein Scharnier und eine Schutzvorrichtung mit den jeweiligen Merkmalen der unabhängigen Ansprüche angegeben. Weitere Lösungen und vorteilhafte Weiterbildungen/Ausführungsformen sind in den abhängigen Ansprüchen sowie in der vorstehenden und nachfolgenden Beschreibung erläutert, wobei einzelne Merkmale der vorteilhaften Weiterbildungen/Ausführungsformen in technisch sinnvoller Weise miteinander kombinierbar sind. Mit Bezug zu dem Scharnier offenbarte Merkmale und Vorteile sind auf die Schutzvorrichtung anwendbar und umgekehrt.

Die Aufgabe wird insbesondere gelöst durch ein Scharnier für eine Schutzvorrichtung, die einen Rahmen aufweist. Das Scharnier umfasst ein erstes Scharnierteil, das als ein Teil des Scharniers definiert ist und mit einem zweiten Scharnierteil zusammenwirkt. Das zweite Scharnierteil ist relativ zu dem ersten Scharnierteil um eine gemeinsame Drehachse verdrehbar. Eine Rückstellfeder wirkt zwischen dem ersten und dem zweiten Scharnierteil mit einer Rückstellkraft. Die Rückstellkraft der Rückstellfeder ist stufenlos einstellbar.

Der Rahmen der Schutzvorrichtung trägt beispielsweise ein textiles Flächengebilde. Das Scharnier ist mit einem Scharnierteil an dem Rahmen der Schutzvorrichtung befestigt oder bildet mit einem Scharnierteil einen Bestandteil des Rahmens aus, während das andere Scharnierteil an einer gebäude-/fahrzeugseitigen Einfassung angebracht bzw. anbringbar ist. Das selbstschließende Scharnier ist so gestaltet, dass es eine schwenkbare Lagerung der Schutzvorrichtung beispielsweise an einem Türrahmen ermöglicht. Das selbstschließende Scharnier ist also eine Art mechanische Baugruppe, die den Rahmen der Schutzvorrichtung und die Einfassung der Öffnung miteinander verbindet und eine automatische Rückkehr der Schutzvorrichtung in die Schließposition ermöglicht. Der Rahmen ist die Struktur der Schutzvorrichtung, die das textile Flächengebilde hält und ihm Stabilität verleiht. Das textile Flächengebilde kann beispielsweise als Barriere dienen, um beispielsweise Insekten fernzuhalten, während es gleichzeitig Luft und Licht durchlässt. Die stufenlose Einstellbarkeit der Rückstellkraft bietet die Möglichkeit, die Schließkraft des Scharniers individuell anzupassen, was besonders nützlich ist, um den Schließmechanismus an unterschiedliche Türgewichte oder Nutzungshäufigkeiten anzupassen. Dies geschieht beispielsweise durch die Verwendung eines Inbusschlüssels, mit dem ein Element des Scharniers gedreht wird, um die Spannung der Rückstellfeder zu verändern.

Ein Vorteil des vorgeschlagenen Scharniers ist eine erhöhte Flexibilität bei der Anpassung der Schließkraft des Scharniers. Ein weiterer Vorteil ist eine verbesserte Benutzerfreundlichkeit, da die Einstellung der Rückstellkraft einfach und präzise vorgenommen werden kann.

Mit anderen Worten: Die Erfindung sieht in ihrem Grundgedanken vor, dass die Rückstellkraft der Rückstellfeder des Scharniers nicht in diskreten Schritten sondern stufenlos einstellbar ist, wodurch das Scharnier vom Endanwender einfach an unterschiedliche Anforderungen angepasst werden kann.

Nach einer Ausführungsform umfasst das Scharnier einen Scharnierbolzen, an dem die Rückstellfeder mit einem ersten Ende festgelegt ist. Der Scharnierbolzen ist ein zylindrisches Bauteil, das die Drehachse des Scharniers definieren kann und als zentrale Verbindung zwischen den beiden Scharnierteilen fungieren kann. Der Drehbolzen kann hierzu entsprechende Öffnungen in den Scharnierteile durchgreifen. Das erste Ende der Rückstellfeder ist fest mit dem Scharnierbolzen verbunden, was bedeutet, dass sich dieses Ende der Feder nicht relativ zum Bolzen bewegt. Das zweite Ende oder ein anderer Abschnitt der Rückstellfeder, das nicht an dem Scharnierbolzen festgelegt ist, bewegt/verfomt sich relativ zu diesem festgelegten Ende, wenn die Schutzvorrichtung geöffnet oder geschlossen wird. Diese Bewegung erzeugt eine Spannung in der Feder, die eine Rückstellkraft erzeugt, die das Scharnier in seine Ausgangsposition vorspannt. Die Verwendung eines Scharnierbolzens, der sowohl die Drehachse definiert als auch die Rückstellfeder aufnimmt, reduziert die Anzahl und Komplexität der benötigten Bauteile und vereinfacht die Montage des Scharniers. Dies führt zu einer kostengünstigen und effizienten Produktion und/oder Montage. Die Konstruktion ermöglicht es auch, die Rückstellkraft nachträglich anzupassen, ohne dass das Scharnier demontiert werden muss, was die Wartung und Anpassung erleichtert.

Nach einer Ausführungsform ist die Rückstellkraft der Rückstellfeder durch das Betätigen des Scharnierbolzens einstellbar. Mit dem Scharnierbolzen kann die Spannung der Rückstellfeder reguliert werden. Dies geschieht insbesondere durch eine Drehbewegung des Bolzens, die beispielsweise händisch, mit einem Inbusschlüssel oder einem anderen Werkzeugt ausgeführt werden kann. Das Scharnier ist so konstruiert, dass beispielsweise durch die Drehung des Scharnierbolzens die Rückstellfeder gespannt oder entspannt werden kann, indem der Scharnierbolzen beispielweise die Position/Ausrichtung des an dem Scharnierbolzen festgelegten Endes der Rückstellfeder relativ zu den Scharnierteilen verändert. Diese Anordnung ermöglicht es, die Schließkraft des Scharniers individuell anzupassen, was besonders vorteilhaft ist, wenn unterschiedliche Schließkräfte erforderlich sind oder sich die Anforderungen im Laufe der Zeit ändern. Der Mechanismus erlaubt es, die Rückstellkraft stufenlos einzustellen, was eine präzise Anpassung an die spezifischen Bedürfnisse des Nutzers ermöglicht.

Nach einer Ausführungsform bildet der Scharnierbolzen auch die Drehachse aus, wobei der Scharnierbolzen zumindest abschnittsweise in beide Scharnierteile eingreift. Durch den Eingriff des Scharnierbolzens in beide Scharnierteile wird eine stabile Verbindung geschaffen, die eine gleichmäßige und kontrollierte Drehbewegung ermöglicht. Der Scharnierbolzen erstreckt sich durch beide Scharnierteile und bildet somit eine durchgehende Achse, die die mechanische Integrität des Scharniers sicherstellt. Der Scharnierbolzen kann aus verschiedenen Materialien wie Metall oder Kunststoff gefertigt sein, je nach den Anforderungen an die Festigkeit und Haltbarkeit des Scharniers.

Nach einer Ausführungsform weist der Scharnierbolzen an einem Ende eine schlitzförmige Aussparung auf. Diese Aussparung erstreckt sich insbesondere in radialer Richtung und dient dazu, das erste Ende der Rückstellfeder aufzunehmen und drehfest relativ zu dem Scharnierbolzen festzulegen. Die Rückstellfeder ist mit ihrem ersten Ende nach radial innen umgebogen, um in die schlitzförmige Aussparung des Scharnierbolzens einzugreifen. Diese Konstruktion ermöglicht eine präzise und sichere Verbindung zwischen der Rückstellfeder und dem Scharnierbolzen, wodurch zum einen die Rückstellkraft effizient übertragen wird und zum anderen die Spannung der Rückstellfeder mittels des Scharnierbolzens eingestellt werden kann. Die schlitzförmige Aussparung sorgt dafür, dass das Ende der Rückstellfeder fest in Position gehalten wird, was die Stabilität und Zuverlässigkeit des Scharniers erhöht.

Nach einer Ausführungsform ist die Rückstellfeder zumindest abschnittsweise als Schraubenfeder ausgebildet ist, insbesondere mit aneinander anliegenden Windungen. Eine Schraubenfeder ist eine spezielle Form der Feder, die aus einem spiralförmig gewickelten Draht besteht und durch ihre Konstruktion eine hohe Rückstellkraft auf kleinem Raum bietet. Die aneinander anliegenden Windungen der Schraubenfeder ermöglichen eine kompakte Bauweise, die eine effiziente Nutzung des zur Verfügung stehenden Bauraums gewährleistet. Die aneinander anliegenden Windungen der Schraubenfeder stützen sich gegenseitig ab, was die Formstabilität der Feder erhöht und die Montage erleichtert. Die Schraubenfeder kann sowohl aus einem Draht mit Kreisquerschnitt als auch mit einem Draht mit Rechteckquerschnitt gewickelt sein. Ein Draht mit Rechteckquerschnitt kann die Rückstellkraft bei gleichem Bauraum weiter erhöhen, was die Effizienz der Feder weiter steigert. Die Schraubenfeder ist so konzipiert, dass sie auf dem Scharnierbolzen geführt wird, der die Drehachse des Scharniers definiert.

Nach einer Ausführungsform erstreckt sich die Rückstellfeder zumindest abschnittsweise geradlinig entlang des Scharnierbolzens, wobei sich die Rückstellfeder insbesondere außerhalb der den Scharnierbolzen aufnehmenden Abschnitte der Scharnierteile geradlinig erstreckt. Die abschnittsweise geradlinige Anordnung der Rückstellfeder entlang des Scharnierbolzens ermöglicht eine gleichmäßige Verteilung der Rückstellkraft entlang der Drehachse, was zu einer stabilen und kontrollierten Bewegung der Scharnierteile führt. Indem sich die Rückstellfeder außerhalb der den Scharnierbolzen aufnehmenden Abschnitte der Scharnierteile erstreckt, wird der verfügbare Raum optimal genutzt, und es wird verhindert, dass die Feder in den Scharnierteilen eingeklemmt oder behindert wird. Die Rückstellfeder liegt insbesondere mit dem sich geradlinig erstreckenden Abschnitt an einem Scharnierteil, dem Rahmen der Schutzvorrichtung oder der Einfassung der Öffnung an, um die Rückstellkraft zu übertragen.

Nach einer Ausführungsform ist der Abschnitt der Rückstellfeder, der als Schraubenfeder ausgebildet ist, um den Scharnierbolzen herum angeordnet. Dieser Abschnitt befindet sich außerhalb der Abschnitte der Scharnierteile, die den Scharnierbolzen aufnehmen. Ein geradliniger Abschnitt der Rückstellfeder erstreckt sich zu einem gegenüberliegenden Ende des Scharnierbolzens. Die Rückstellfeder umgreift diesen dort teilweise. Der geradlinige Abschnitt der Rückstellfeder ist ein Teil der Feder, der sich in einer geraden Linie erstreckt und zur Übertragung der Rückstellkraft dienen kann. So kann die Rückstellfeder zumindest während des Öffnens der Schutzvorrichtung zur Kraftübertragung der Rückstellkraft mit ihrem geradlinigen Abschnitt an einem der Scharnierteile, dem Rahmen der Schutzvorrichtung oder der Einfassung der Öffnung anliegen. Der geradlinige Abschnitt der Rückstellfeder, der sich zu einem gegenüberliegenden Ende des Scharnierbolzens erstreckt, kann somit für eine stabile und zuverlässige Kraftübertragung sorgen.

Nach einer Ausführungsform wird der Scharnierbolzen durch eine Klemmfeder in seiner Drehbewegung relativ zu einem der Scharnierteile fixiert. Die Klemmfeder ist ein an sich zwar elastisches Bauteil, das den Scharnierbolzen allerdings umschließt und durch Reibungskraft dessen Relativdrehung zu dem Scharnierteil verhindert, solange keine äußere (Einstell-)Kraft auf den Scharnierbolzen ausgeübt wird. Während einer normalen Öffnungs- oder Schließbewegung verbindet die Klemmfeder das Scharnierteil somit starr mit dem Scharnierbolzen und wird nicht (relevant) verformt. Diese Konstruktion ermöglicht es, den Bolzen in einer bestimmten Position relativ zum dem einen Scharnierteil zu halten, was besonders nützlich ist, um die Vorspannung der Rückstellfeder zu regulieren. Die Rückstellfeder ist hingegen die weitere Feder, die dazu dient, die Schutzvorrichtung selbsttätig zu schließen, indem sie eine Rückstellkraft ausübt. Durch die Fixierung des Scharnierbolzens relativ zu dem einen Scharnierteil mittels der Klemmfeder kann die Spannung der Rückstellfeder aufrechterhalten werden, nachdem sie eingestellt wurde. Dies geschieht, indem der Scharnierbolzen manuell oder mit einem Werkzeug, wie einem Inbusschlüssel, gedreht wird, um die Rückstellfeder zu spannen. Die Klemmfeder sorgt dafür, dass der Bolzen in seiner neuen Position bleibt und sich nicht ungewollt zurückdreht, was die Spannung der Rückstellfeder verringern würde. Diese Funktionalität bietet dem Benutzer die Möglichkeit, die Schließkraft des Scharniers individuell und stufenlos anzupassen, was zu einer verbesserten Benutzerfreundlichkeit führt. Zudem wird durch die Klemmfeder eine zuverlässige Übertragung der Schließkraft von der Rückstellfeder auf die Schutzvorrichtung gewährleistet, da sie den Scharnierbolzen in seiner Position hält und somit die erzeugte Spannung in der Rückstellfeder beibehält. Die Klemmfeder agiert einerseits als Bindeglied zwischen dem Scharnierbolzen und dem einen Scharnierteil, indem sie die von dem Scharnierbolzen übertragene Rückstellkraft der Rückstellfeder aufnimmt und auf das Scharnierteil überträgt, und andererseits als Arretierungselement für den Scharnierbolzen, indem sie eine die Rückstellkraft ändernde unbeabsichtigte Drehbewegung des Scharnierbolzens unterbindet, eine die Rückstellkraft ändernde beabsichtigte Drehbewegung (bei entsprechend hohem Drehmoment) aber zulässt.

Nach einer Ausführungsform sind der Scharnierbolzen und die Klemmfeder so dimensioniert sind, dass sie unter Normalbedingungen kraftschlüssig drehfest miteinander verbunden sind. Die Klemmfeder umschließt den Scharnierbolzen und sorgt dafür, dass dieser unter Normalbedingungen, das heißt in Ruhe und bei Schließ- und Öffnungsbewegungen der Schutzvorrichtung ohne außergewöhnliche Belastungen, nicht verdreht werden kann. Dies bedeutet, dass die Klemmfeder und der Scharnierbolzen so ausgelegt sind, dass sie eine kraftschlüssige Verbindung eingehen, die eine Drehbewegung des Scharnierbolzens gegenüber der Klemmfeder verhindert, solange keine außergewöhnliche Kraft (Drehmoment) aufgebracht wird. Die Klemmfeder wirkt dabei als Bindeglied zur Übertragung der Schließkraft zwischen der dem Drehbolzen einerseits und dem einen, insbesondere mit dem Rahmen der Schutzvorrichtung verbundenen Scharnierteil. Zudem ermöglicht diese Konstruktion eine einfache Einstellung der Rückstellkraft durch den Benutzer, da der Scharnierbolzen mittels eines Werkzeugs, wie beispielsweise eines Inbusschlüssels, relativ zu der Klemmfeder gedreht werden kann, um die Spannung der mit dem Scharnierbolzen an einem Ende verbundenen Rückstellfeder zu verändern. Die Klemmfeder sorgt dafür, dass der Scharnierbolzen in der eingestellten Position verbleibt und die Rückstellkraft der Rückstellfeder somit nicht unbeabsichtigt verändert wird.

Nach einer Ausführungsform sind die Klemmfeder und der Scharnierbolzen so dimensioniert, dass der Scharnierbolzen zumindest in eine Drehrichtung zum Einstellen der Rückstellkraft zu der Klemmfeder nach Überwinden der von der Klemmfeder aufgebrachten Klemmkraft verdrehbar ist. Diese Dimensionierung ermöglicht es, dass der Scharnierbolzen in eine Richtung gedreht werden kann, um die Rückstellkraft der Rückstellfeder zu justieren. Die Klemmfeder übt dabei eine Klemmkraft aus, die überwunden werden muss, um den Scharnierbolzen relativ zu der Klemmfeder zu verdrehen. Sobald die Klemmkraft überwunden ist, kann der Scharnierbolzen gedreht werden, wodurch die mit einem ersten Ende mit dem Scharnierbolzen verbundene Rückstellfeder gespannt oder ggf. entspannt wird, was die Rückstellkraft verändert. Diese Konstruktion erlaubt eine präzise und stufenlose Einstellung der Rückstellkraft, was die Anpassung des Scharniers an verschiedene Anforderungen und Einsatzbedingungen erleichtert.

Nach einer Ausführungsform wird die Klemmfeder zur Festlegung gegenüber einem Scharnierteil verwendet, wobei ein Ende der Klemmfeder in eines der Scharnierteile eingesteckt ist. Das Scharnierteil kann dafür eine entsprechende Aufnahme aufweisen. Durch das Einstecken eines Endes der Klemmfeder in die Aufnahme des Scharnierteils wird eine stabile Verbindung geschaffen, die es ermöglicht, die Klemmfeder sicher zu verankern. Diese Anordnung sorgt dafür, dass die Klemmfeder ihre Funktion effizient ausführen kann, indem sie eine Schwenkbewegung des Rahmens der Schutzvorrichtung und damit des einen Scharnierteil in eine Drehbewegung des Scharnierbolzens überträgt. Die Aufnahme im Scharnierteil ist eine speziell geformte Vertiefung oder ein Hohlraum, der so gestaltet ist, dass er das Ende der Klemmfeder sicher hält, um ein Verrutschen oder Lösen während des Betriebs zu verhindern und Schwenkbewegung des einen Scharnierteils auf den Scharnierbolzen zu übertragen.

Nach einer Ausführungsform ist die Klemmfeder zumindest abschnittsweise als Schraubenfeder ausgebildet ist, wobei die Windungen der Schraubenfeder aneinander anliegen. Eine Schraubenfeder ist eine spezielle Form einer Feder, die aus einem Draht besteht, der in einer spiralförmigen Struktur gewickelt ist. Die aneinander anliegenden Windungen der Schraubenfeder gewährleisten eine hohe Stabilität und eine gleichmäßige Verteilung der Kräfte entlang der Feder. Diese Konstruktion ermöglicht es der Klemmfeder, den Scharnierbolzen beim Öffnen und Schließen der Tür effektiv halten, wodurch die Übertragung der Schwenkbewegung des mit der Klemmfeder verbundenen Scharnierteils auf den Drehbolzen erfolgt. Die Schraubenfeder ermöglicht auch eine präzise Einstellung der Schließkraft durch den Benutzer, der den Scharnierbolzen mit einem Inbusschlüssel drehen und damit die Spannung der an dem anderen Ende des Scharnierbolzens mit einem Ende festgelegten Rückstellfeder ändern kann. Die aneinander anliegenden Windungen der Schraubenfeder verhindern ein Zurückdrehen des Scharnierbolzens, wodurch die Spannung in der Rückstellfeder erhalten bleibt.

Nach einer Ausführungsform bildet ein Scharnierteil des Scharniers ein Element, insbesondere einen Profilverbinder, bevorzugt einen Eck- oder Mittelprofilverbinder, des Rahmens der Schutzvorrichtung. Ein Element des Rahmens ist ein integraler Bestandteil des Rahmens der Schutzvorrichtung, der strukturelle Unterstützung bietet und die Verbindung zwischen verschiedenen Teilen des Rahmens ermöglicht. Ein Profilverbinder ist ein spezieller Typ von Element des Rahmens, der dazu dient, verschiedene Profile des Rahmens miteinander zu verbinden. Ein Eckprofilverbinder ist ein Profilverbinder, der speziell für die Verbindung von Profilen an den Ecken des Rahmens ausgelegt ist, während ein Mittelprofilverbinder für die Verbindung von Profilen in der Mitte des Rahmens verwendet wird. Durch die Integration eines Scharnierteils als Element des Rahmens, insbesondere als Profilverbinder, wird die strukturelle Integrität und Stabilität der Schutzvorrichtung erhöht. Dies ermöglicht eine nahtlose und robuste Verbindung der Scharniere mit dem Rahmen, was die Gesamtfestigkeit und Langlebigkeit der Schutzvorrichtung verbessert. Ein weiterer Vorteil ist die Vereinfachung der Montage, da weniger separate Komponenten benötigt werden und die Verbindungspunkte bereits im Design des Rahmens integriert sind. Dies führt zu einer Reduktion der Montagezeit und -kosten. Die Möglichkeit, das Scharnierteil als integralen Bestandteil des Rahmens zu gestalten, trägt auch zur ästhetischen Einheitlichkeit der Schutzvorrichtung bei, da sichtbare Verbindungen minimiert und das Erscheinungsbild des Rahmens harmonisiert werden. Durch die spezifische Ausgestaltung als Eck- oder Mittelprofilverbinder wird zudem die Funktionalität des Scharniers optimiert, da diese Verbinder speziell dafür ausgelegt sind, die Kräfte und Bewegungen, die bei der Nutzung der Schutzvorrichtung auftreten, effektiv zu übertragen. Dies führt zu einer verbesserten Zuverlässigkeit der Schutzvorrichtung im täglichen Gebrauch.

Die Erfindung sowie das technische Umfeld werden im Folgenden anhand der Figuren beispielhaft und schematisch erläutert.
Figur 1 zeigt ein Scharnier in einer Perspektivansicht.
Figur 2 zeigt das Scharnier in einer perspektivischen Explosionsdarstellung.
Figur 3 zeigt das Scharnier in Explosionsansicht in Aufsicht.
Figur 4 zeigt das Scharnier als Bestandteil eines Rahmens.

Das in den Figuren 1 bis 3 dargestellte Scharnier 1 umfasst ein erstes Scharnierteil 3 und ein zweites Scharnierteil 4, die relativ zueinander um eine gemeinsame Drehachse 5 verdrehbar sind. Ein Scharnierbolzen 7 bildet die Drehachse und greift zumindest abschnittsweise in beide Scharnierteile 3 und 4 ein.

Zwischen dem ersten Scharnierteil 3 und dem zweiten Scharnierteil 4 ist eine Rückstellfeder 6 angeordnet, die mit einer Rückstellkraft wirkt. Die Rückstellfeder 6 ist abschnittsweise als Schraubenfeder mit aneinander anliegenden Windungen ausgebildet und erstreckt sich abschnittsweise geradlinig entlang des Scharnierbolzens 7. Ein erstes Ende 8 der Rückstellfeder 6 ist nach radial innen umgebogen und greift in eine schlitzförmige Aussparung 9 an einem Scharnierbolzendende 11 ein.

Der Scharnierbolzen 7 durchgreift an einem Ende eine Klemmfeder 10 auf, die den Scharnierbolzen 7 gegenüber einer Drehung relativ zu dem ersten Scharnierteil 3 festlegt. Die Klemmfeder 10 ist so dimensioniert, dass sie den Scharnierbolzen 7 unter Normalbedingungen kraftschlüssig drehfest mit dem ersten Scharnierteil 3 verbindet, jedoch eine Verstellung des Scharnierbolzens 7 zum Einstellen der Rückstellkraft ermöglicht. Die Rückstellkraft der Rückstellfeder 6 kann durch Betätigen des Scharnierbolzens 7 stufenlos eingestellt werden.

Das erste Scharnierteil 3 weist eine Aufnahme 12 auf, in die ein Ende 11 der Klemmfeder 10 eingesteckt ist, um die Klemmfeder 10 gegenüber dem ersten Scharnierteil 3 zu fixieren.

Figur 2 zeigt das Scharnier 1 in einer perspektivischen Explosionsdarstellung. Hier sind die einzelnen Komponenten des Scharniers 1, einschließlich des Scharnierbolzens 7, der Rückstellfeder 6, der Klemmfeder 10 und der beiden Scharnierteile 3 und 4, detailliert dargestellt. Die Explosionsdarstellung verdeutlicht die Anordnung und Verbindung der einzelnen Komponenten zueinander.

Figur 3 zeigt das Scharnier 1 in einer Explosionsansicht in Aufsicht. Diese Ansicht bietet eine weitere Perspektive auf die Anordnung der Komponenten und deren räumliche Beziehung zueinander.

Figur 4 zeigt das Scharnier 1 als Bestandteil eines Rahmens einer Schutzvorrichtung. Hier bildet das erste Scharnierteil 3 des Scharniers 1 einen Mittelverbinder des Rahmens 2 aus, der wiederum ein nicht dargestelltes Schutzgewebe trägt. Das erste Scharnierteil 3 ist hierzu in Profilleisten des Rahmens 2 eingesteckt. Das Scharnier 1 ermöglicht eine schwenkbare Lagerung der Schutzvorrichtung an einem Türrahmen. Die Rückstellfeder 6 liegt an einem Scharnierteil 3 oder 4 an und sorgt für die selbstschließende Funktion der Schutzvorrichtung.

Der Kunde kann die Schließkraft des Scharniers 1 durch Drehen des Scharnierbolzens 7 mit einem Inbusschlüssel einstellen. Die Klemmfeder 10 und der Scharnierbolzen 7 sind so dimensioniert, dass der Scharnierbolzen 7 zumindest in eine Drehrichtung zum Einstellen der Rückstellkraft zu der Klemmfeder 10 nach Überwinden der Klemmkraft verdrehbar ist. Die Klemmfeder 10 ist zumindest abschnittsweise als Schraubenfeder mit aneinander anliegenden Windungen ausgebildet. Beim Drehen des Scharnierbolzens 7 mittels des Imbusschlüssels wird die Rückstellfeder 6 gespannt, da sie mit einem Ende in der Aussparung 9 des Scharnierbolzens 7 verankert ist. Die Klemmfeder 10 verhindert, dass sich der Scharnierbolzen 7 nach dem Spannen wieder zurückdreht, indem sie den Scharnierbolzen 7 in dieser Richtung hält. Somit ist die Rückstellkraft der Rückstellfeder 6 stufenlos einstellbar.

Beim Öffnen und Schließen der Schutzvorrichtung dreht sich der Scharnierbolzen 7 mit, wodurch die Rückstellkraft der Rückstellfeder 6 über die Klemmfeder 10 auf die Schutzvorrichtung übertragen wird.

### Bezugszeichenliste

- 1: Scharnier
- 2: Rahmen
- 3: erstes Scharnierteil
- 4: zweites Scharnierteil
- 5: Drehachse
- 6: Rückstellfeder
- 7: Scharnierbolzen
- 8: erstes Ende
- 9: Aussparung
- 10: Klemmfeder
- 11: Scharnierbolzenende
- 12: Aufnahme

## Patentansprüche

1. Scharnier (1) für eine einen Rahmen (2) aufweisende Schutzvorrichtung, umfassend
- ein erstes Scharnierteil (3),
- ein zweites Scharnierteil (4), welches relativ zu dem ersten Scharnierteil (3) um eine gemeinsame Drehachse (5) verdrehbar ist, und
- eine zwischen dem ersten Scharnierteil (3) und dem zweiten Scharnierteil (4) mit einer Rückstellkraft wirkenden Rückstellfeder (6),
**dadurch gekennzeichnet, dass**
die Rückstellkraft der Rückstellfeder (6) stufenlos einstellbar ist.

2. Scharnier (1) nach Anspruch 1, wobei das Scharnier (1) einen Scharnierbolzen (7) umfasst, an dem die Rückstellfeder (6) mit einem ersten Ende (8) festgelegt ist.

3. Scharnier (1) nach Anspruch 2, wobei die Rückstellkraft der Rückstellfeder (6) durch Betätigen des Scharnierbolzens (7) einstellbar ist.

4. Scharnier (1) nach Anspruch 2 oder 3, wobei der Scharnierbolzen (7) die Drehachse (5) ausbildet, wozu der Scharnierbolzen (7) zumindest abschnittsweise in beide Scharnierteile (3, 4) eingreift.

5. Scharnier (1) nach einem der Ansprüche 2 bis 4, wobei der Scharnierbolzen (7) an einem Scharnierbolzenende (11) eine schlitzförmige Aussparung (9) aufweist, die sich insbesondere in radialer Richtung erstreckt und in die ein Ende (11) der Rückstellfeder (6) eingreift, wozu die Rückstellfeder (6) mit ihrem ersten Ende (8) nach radial innen umgebogen ist.

6. Scharnier (1) nach einem der vorhergehenden Ansprüche, wobei die Rückstellfeder (6) zumindest abschnittsweise als Schraubenfeder insbesondere mit aneinander anliegenden Windungen ausgebildet ist.

7. Scharnier (1) nach einem der vorhergehenden Ansprüche, wobei sich die Rückstellfeder (6) zumindest abschnittsweise geradlinig entlang des Scharnierbolzens (7) erstreckt, wobei sich die Rückstellfeder (6) insbesondere außerhalb des den Scharnierbolzens (7) aufnehmenden Abschnitten der Scharnierteile (3, 4) geradlinig erstreckt.

8. Scharnier (1) nach Anspruch 6 und 7, wobei der die Schraubenfeder ausbildende Abschnitt der Rückstellfeder (6) um den Scharnierbolzen (7) herum angeordnet und außerhalb der den Scharnierbolzen (7) aufnehmenden Abschnitte der Scharnierteile (3, 4) angeordnet ist, wobei sich der geradlinige Abschnitt der Rückstellfeder (6) zu einem gegenüberliegenden Ende des Scharnierbolzen (7) erstreckt und die Rückstellfeder (6) diesen dort insbesondere teilweise umgreift.

9. Scharnier (1) nach einem der Ansprüche 2 bis 8, wobei der Scharnierbolzen (7) mittels einer Klemmfeder (10) gegenüber einer Drehung relativ zu einem der Scharnierteile (3, 4) festlegbar ist.

10. Scharnier (1) nach Anspruch 9, wobei die Klemmfeder (10) und der Scharnierbolzen (7) so dimensioniert sind, dass die Klemmfeder (10) und der Scharnierbolzen (7) unter Normalbedingungen kraftschlüssig drehfest miteinander verbunden sind.

11. Scharnier (1) nach Anspruch 10, wobei die Klemmfeder (10) und der Scharnierbolzen (7) so dimensioniert sind, dass der Scharnierbolzen (7) zumindest in eine Drehrichtung zum Einstellen der Rückstellkraft zu der Klemmfeder (10) nach Überwinden der Klemmkraft verdrehbar ist.

12. Scharnier (1) nach einem der Ansprüche 9 bis 11, wobei die Klemmfeder (10) zur Festlegung gegenüber dem Scharnierteil mit einem Ende (11) in eines der Scharnierteile (3, 4) eingesteckt ist, wozu das Scharnierteil (3, 4) eine entsprechende Aufnahme (12) aufweist.

13. Scharnier (1) nach einem der Ansprüche 9 bis 12, wobei die Klemmfeder (10) zumindest abschnittsweise als Schraubenfeder insbesondere mit aneinander anliegenden Windungen ausgebildet ist.

14. Schutzvorrichtung mit einem ein Schutzgewebe tragenden Rahmen (2) und mindestens einem selbstschließenden Scharnier (1) nach einem der vorhergehenden Ansprüche zur schwenkbaren Lagerung der Schutzvorrichtung an einer Einfassung einer Öffnung.

15. Schutzvorrichtung nach Anspruch 14, wobei ein Scharnierteil (3, 4) ein Element des Rahmens (2), insbesondere einen Profilverbinder, bevorzugt einen Eck- oder Mittelprofilverbinder ausbildet.
